# FASCICULE DE BREVET EUROPEEN

(11) **EP 0 255 526 B1**
(45) Date de publication et mention de la délivrance du brevet: **18.04.1990**
(21) Numéro de dépôt: 87900634.4
(22) Date de dépôt: 16.01.1987
(51) Int. Cl.: F25C 1/00, F25D 3/00

(54) **PROCEDE D'ACCUMULATION ET DE RESTITUTION DE FROID ET DISPOSITIF POUR LA MISE EN UVRE DE CE PROCEDE**
VERFAHREN ZUR SPEICHERUNG UND RÜCKGABE VON KÄLTE SOWIE ANLAGE ZUR DURCHFÜHRUNG DIESES VERFAHRENS
METHOD FOR ACCUMULATING AND RESTORING COLD AND DEVICE FOR IMPLEMENTING SUCH METHOD

(30) Priorité: 18.01.1986 CH 180/86
(43) Date de publication de la demande: 10.02.1988
(73) Titulaire: COLDECO S.A., CH-1227 Carouge (CH)
(72) Inventeur: SIMON, Laszlo, CH-1242 Satigny (CH); PFAU, Jean, CH-1245 Collonge-Bellerive (CH)
(74) Mandataire: Nithardt, Roland
(86) Numéro de dépôt international: CH8700007
(87) Numéro de publication internationale: WO8704509

(56) Documents cités:
- EP-A- 0 023 866
- EP-A- 0 107 755
- DE-A- 2 900 372
- US-A- 2 020 719
- US-A- 4 099 557
- US-A- 4 480 445
- US-A- 4 509 344
- US-A- 4 596 120
- Patent Abstracts of Japan, vol. 9, no. 286, page 34 M 429, 13 novembre 1985

## Description

La présente invention concerne un procédé d'accumulation et de restitution de froid dans lequel n accumule, lors des phases d'accumulation de froid, dans une enceinte de stockage contenant une masse de liquid accumulateur de froid et caloporteur, un amas d'agrégats de cristaux de ce liquide congelé, ces cristaux étant générés par la vaporisation d'un fluide frigorigène mis en contact direct avec du liquide accumulateur de froid et caloporteur prélevé dans cette enceinte, et dans lequel, lors des phases de restitution du froid, on restitue le froid accumulé dans l'enceinte de stockage à un circuit d'utilisation par fusion desdits cristaux en faisant circuler en circuit formé un courant dudit liquide, successivement à travers ledit amas et ledit circuit d'utilisation.

La présente invention concerne également un dispositif pour la mise en oeuvre de ce procédé comportant une enceinte de stockage contenant un liquide accumulateur de froid et caloporteur, au moins partiellement sous la forme d'un amas d'agrégats rigides de cristaux de ce liquide congelé, ces cristaux étant obtenus par congélation de ce liquide par la vaporisation d'un fluide frigorigène mis en contact direct avec du liquide accumulateur de froid et caloporteur, et des moyens pour injecter le fluide frigorigène, au moins partiellement à l'état liquide, dans ce liquide.

Les systèmes fonctionnant selon ce procédé connu, inventé par M. L. Simon et décrit par exemple dans le brevet suisse No. 628.417, présentent de multiples avantages sur les autres systèmes connus d'accumulation de froid dans lesquels un liquide accumulateur de froid, en général constitué, comme dans le procédé SIMON, par de l'eau ou par une solution aqueuse, par exemple une solution eutectique ou non de sels minéraux tels que le chlorure de sodium ou le chlorure de calcium, est congelé sur la surface externe d'un évaporateur de frigorigène ou d'un échangeur de chaleur parcouru par de l'eau gly- colée refroidie à une température inférieure à 0°C.

En particulier, ces nouveaux systèmes sont notablement plus compacts, plus simples et plus économiques que les autres systèmes connus.

En outre leur rendement thermodynamique, qui constitue un facteur de qualité important, est supérieur à celui de ces systèmes traditionnels car, avec ce nouveau procédé, la température de vaporisation du fluide frigorigène, qui présente une grande surface de contact direct avec le liquide accumulateur de froid et caloporteur à congeler, est très proche de la température de congélation de ce liquide, alors qu'avec les autres systèmes connus, cette température de vaporisation est inférieure de plusieurs degrés centigrades à ladite température de congélation car les échanges de chaleur entre le fluide frigorigène et le liquide accumulateur de froid et caloporteur s'effectuent à travers toute l'épaisseur du dépôt de glace solide, de faible conductibilité thermique, qui recouvre l'évaporateur ou l'échangeur de chaleur susmentionnés. Cet inconvénient est diminué, mais non éliminé dans d'autres systèmes connus dans lesquels des agrégats solides de cristaux de glace macroscopiques sont produits par refroidissement indirect du liquide accumulateur sur la paroi d'un évaporateur de fluide frigorigène et sont râclés mécaniquement ou entraînés par un film mince s'écoulant par gravité sur la surface d'une paroi froide pour constituer avec du liquide caloporteur un mélange hétérogène de consistance pâteuse qui est véhiculé et déversé ensuite dans une enceinte de stockage de froid, comme décrit dans le brevet US No. 4,480,445 ou dans le brevet US No. 4,509,344.

D'une manière générale, les systèmes d'accumulation de froid sont caractérisés par deux autres facteurs de qualité économiquement significatifs: leur capacité C d'accumulation de froid par unité de volume d'espace utilisé par les installations (KJ/m³) d'une part, et leur efficacité de refroidissement du liquide caloporteur lors des phases de restitution de froid d'autre part. Cette efficacité de refroidissement peut être définie, pour un débit D donné de liquide caloporteur (m³/ h), comme le rapport: R(D)=(θ1-θ2)/(θ1-θ0) où 81 est la température du liquide caloporteur échauffé parès son passage dans le circuit d'utilisation, à son arrivée dans l'accumulateur, où 62 est la température de ce liquide après son refroidissement dans l'accumulateur, à la sortie de ce dernier, et où θo est la température de congélation du liquide caloporteur. Ce rapport R(D), compris entre 0 et 1, est indépendant de la température 01, mais varie avec le débit D. Le produit C - p - D - R(D) - (θ1-θo) est égal à la puissance d'extraction de froid Pe(KW/h) d'un liquide caloporteur de chaleur spécifique C et de masse spécifique p. Pour l'eau (C. p)=₄,₁₈ MJ/m3. K (1'000 kFrig/m³°C).

Ces deux facteurs de qualité C et R(D) peuvent être supérieurs avec les systèmes fonctionnant selon le procédé décrit dans le brevet suisse susmentionné à ceux des autres systèmes d'accumulation de froid connus, pour un coût moindre. C'est l'analyse des mécanismes responsables de la limitation de ces deux facteurs de qualité qui a conduit à la présente invention.

Selon le procédé décrit dans le brevet suisse susmentionné, il est d'usage de produire lesdits cristaux, comme indiqué précédemment, par la vaporisation d'un fluide frigorigène dans la masse de ce liquide, cette vaporisation étant effectuée dans une enceinte de cristallisation ou directement au bas de l'enceinte de stockage. Cette vaporisation génère des cristaux microscopiques qui tendent à s'agréger les uns aux autres et, si l'on ne prend pas de précautions spéciales, à se concentrer vers le haut de l'enceinte de cristallisation ou de l'enceinte de stockage par décantation, pour y former une bouillie de cristaux de glace et de liquide accumulateur ayant déjà une certaine consistance solide ou pâteus (communément appelé "slurry") avant que cette bouillie soit accumulée dans l'enceinte de stockage pour former ledit amas de glace rigide communément appelé "ice pack". Dans les autres procédés connus susmentionnés à congélation indirecte, par exemple celui décrit dans le brevet US No. 4,480,445 ou dans le brevet US No. 4,509,344, cette bouillie, formée de cristaux solides de plus grande dimension, a une consistance encore moins fluide.

On observe qu'en accumulant dans l'enceinte cette bouillie contenant de gros cristaux et ayant une consistance au moins partiellement solide, en l'y déversant ou en l'y faisant décanter, l'amas de glace formé dans l'enceinte a une structure microscopique poreuse mais une structure macroscopique héterogène et irrégulière et une épaisseur et une hauteur non uniformes. La masse de l'amas de glace présente fréquemment des cavités et une réseau irrégulieur d'espaces libres communicants, de formes et de dimensions variables, pouvant atteindre plusieurs centimètres. Ces cavités et ces espaces libres sont généralement remplis de fluide frigorigène gazeux dans la partie de l'amas qui émerge de la masse de liquide accumulateur de froid et caloporteur contenu dan l'enceinte, et de ce liquide accumulateur et/ou de ce fluide gazeux dans la partie immergée de ladite masse.

Des réarrangements de structure accompagnés de fissures peuvent aussi se produire dans la masse de l'amas au cours des phases de formation (accumulation de froid) et de résorption de cette masse (restitution de froid) sous l'effet de tensions mécaniques provoquées par des poches de gas ou des défauts d'uniformité de l'épaisseur et de la hauteur de cette masse, et/ou être provoquées par le développement de forces de retenue de ladite masse par les parois de l'enceinte d'accumulation, ou par des éléments solidaires de cette enceinte au cours de la formation ou de la résorption de cette masse.

La structure hétérogène de la masse dudit amas de glace et de liquide accumulateur de froid et caloporteur, et son épaisseur non uniforme, limitent la quantité de glace stockable dans une enceinte donnée et, par voie de conséquence, la capacité C d'accumulation de froid de cette enceinte.

En outre, l'existence de quelques espaces libres de grande taille dans ledit amas conduit à la formation de passages hydrauliques privilégiés à travers cette masse. Lors des phases de fusion de cette masse par le liquide réchauffé, ces passages ont tendance à s'élargir spontanément par fusion des cristaux situés à leur surface, ce qui provoque rapidement des court-circuits hydrauliques à travers ladite masse qui, en dérivant une partie appréciable du flux de liquide accumulateur de froid et caloporteur hors des agrégats poreux de l'amas, abaissent considérablement la surface effective de l'interface de contact entre le liquide et les cristaux de glace où s'effectuent les échanges thermiques; il en résulte une sérieuse limitation de l'efficacité de refroidissement R(D) du liquide accumulateur de froid et caloporteur traversant cette masse. De plus, en raison du caractère aléatoire de la formation desdits passages privilégiés, on observe parfois des fluctuations de la température 82 de sortie du liquide caloporteur, dont de l'efficacité de refroidissement R(D), au cours d'une même phase de restitution de froid, ou d'une telle phase à une autre, ainsi que des variations de la quantité maximum de froid accumulable dans l'enceinte de stockage.

La présente invention a pour principal objet d'accroître la capacité C d'accumulation de froid et l'efficacité R(D) de refroidissement du liquide accumulateur de froid et caloporteur des systèmes fonctionnant selon le nouveau procédé connu d'accumulation de froid. Elle a également pour objet d'assurer un fonctionnement parfaitement stable et reproductible de ces systèmes.

L'invention a aussi pour objet de permettre d'effectuer la restitution de froid avec un débit D de liquide accumulateur de froid et caloporteur plus élevé qu'avec les systèmes connus de même dimensionnement, donc de restituer la charge de froid accumulée dans l'enceinte de stockage en un temps plus court, à grande puissance, tout en maintenant une efficacité R(D) élevée, c'est-à-dire en délivrant le liquide à une température 02 voisine de 0°C.

Dan ce but, le procédé selon l'invention est caractérisé en ce que l'on élabore, lors des phases d'accumulation de froid, un piston rigide constitué par un amas poreux compact desdits agrégats de cristaux, d'épaisseur et de hauteur uniformes et de structure homogène, exempt de cavités, d'espaces libres et d'autres défauts d'homogénéité macroscopiques de sa structure, imprégné de liquide accumulateur de froid et caloporteur, jusqu'à hauteur d'un niveau libre de ladite masse de liquide accumulateur et caloporteur, en déposant lesdits agrégats de cristaux directement dans ladite enceinte, sur la surface supérieure dudit amas, en résorbant uniformément ce piston depuis le haut, au cours des phases de restitution de froid, en arrosant uniformément sa surface supérieure avec du liquide accumulateur de froid et caloporteur prélevé au bas de l'enceinte de stockage et réchauffé au-dessus de sa température de congélation après son passage dans le circuit d'utilisation, et en ce que l'on maintient l'intégrité de la structure de ce piston en laissant ce piston coulisser librement, en bloc, au cours des phases d'accumulation et de restitution de froid, le long des parois verticales de cette enceinte, vers la bas lors des phases d'accumulation de froid et vers le haut lors des phases de restitution de froid.

Selon un premier mode de réalisation, l'on forme des cristaux de liquide accumulateur et caloporteur dans une enceinte de cristallisation et l'on déverse de façon uniforme un mélange de consistance fluide de cristaux et de liquide sur toute la surface supérieure dudit piston.

De préférence, l'on forme lesdits cristaux de liquide accumulateur et caloporteur au haut de l'enceinte de stockage de telle manière qu'ils se déposent de façon uniforme sur toute la surface supérieure dudit piston.

Selon un deuxième mode de réalisation, l'on déverse ledit mélange de cristaux et de liquide en le pulvérisant et en le dispersant uniformément au-dessus de la surface du piston, sous la forme d'une pluie ou d'un brouillard, à travers un espace contenant de fluide frigorigène à l'état gazeux.

Selon un troisième mode de réalisation, l'on forme lesdits cristaux en dispersant uniformément au-dessus de la surface du piston, à travers un espace surmontant ce piston et contenant ledit fluide frigorigène à l'état gazeux, une pluie, une neige mouillée et/ou un brouillard de particules de liquide accumulateur de froid et caloporteur dont on effectue la congélation partielle dans ledit espace en vaporisant dans cet espace du fluide frigorigène à l'état liquide, injecté et détendu dans cet espace.

Selon une première variante de ce troisième mode de réalisation, l'on forme lesdits cristaux en créant, dans ledit espace contenant du fluide frigorigène à l'état gazeux, une pluie et/ou un brouillard de neige mouillée, cette neige étant obtenue par la congélation partielle et la projection dans ledit espace de liquide accumulateur de froid et caloporteur mis en contact direct dans au moins une buse de projection, avec du fluid frigorigène au moins partiellement à l'état liquide détendu dans ledit espace.

Selon une deuxième variant du troisième mode de réalisation, l'on forme lesdits cristaux en créant, dans ledit espace contenant du fluide frigorigène à l'état gazeux, une pluie et/ou un brouillard de neige mouillée, cette neige étant obtenue en détendant un mélange de liquide accumulateur de froid et caloporteur et de fluide frigorigène liquide injecté sous pression dans ledit espace, ledit mélange est formé par une émulsion de liquide frigorigène dispersé dans le liquide accumulateur de froid et caloporteur.

Selon une troisième variante du troisième mode de réalisation, l'on forme lesdits cristaux en créant, dans un espace contenant du fluide frigorigène à l'état gazeux, une pluie comportant des particules de fluide frigorigène liquide et des particules de liquide accumulateur de froid et caloporteur et des cristaux de ce liquide, cette pluie étant obtenue en pulvérisant et en détendant du fluide frigorigène au moins partiellement à l'état liquide dans cet espace et en pulvérisant du liquide accumulateur de froid et caloporteur dans ce même espace, uniformément à travers toute la section de l'enceinte.

Les trois variantes du troisième mode de réalisation présentent, sur le deuxième mode de réalisation, l'avantage important d'un coût sensiblement moindre en raison de leur grande simplicité due notamment à l'absence d'une enceinte de cristallisation. En outre, la concentration des cristaux de liquide accumulateur de froid et caloporteur congelé dans les particules déposées sur la surface du piston peut être beaucoup plus élevée que dans le premier mode de réalisation où cette concentration est limitée par la nécessité de donner une consistance fluide au mélange de cristaux et de liquide accumulateur de froid et caloporteur qui doit être transporté par pompage entre l'enceinte de cristallisation et l'enceinte de stockage. Il en résulte une consommation d'énergie de pompage moindre lors des phases d'accumulation de froid et un coût d'installation réduit.

Au cours des phases de restitution de froid, dans un mode de réalisation avantageux, on mélange au liquide accumulateur de froid et caloporteur réchauffé provenant du circuit d'utilisation, du liquide accumulateur de froid et caloporteur refroidi soutiré au bas de l'enceinte de stockage, et l'on répartit le mélange de ces liquides de façon uniforme sur la surface supérieure dudit piston.

Au cours des phases de restitution de froid, dans un autre mode de réalisation avantageux, on prérefroidit le liquide accumulateur de froid et caloporteur réchauffé provenant du circuit d'utilisation en y injectant du fluide frigorigène au moins partiellement à l'état liquide et en provoquant une vaporisation au moins partielle de ce fluide dans le liquide accumulateur de froid et caloporteur, sans entraîner sa congélation, avant de répartir ce liquide uniformément sur la surface supérieure du piston.

Au cours des phases de restitution de froid, dans un autre mode de réalisation avantageux, on répartit uniformément sur la surface supérieure du piston un mélange de liquide accumulateur de froid et caloporteur refroidi soutiré au bas de l'enceinte de stockage avec du liquide accumulateur de froid et caloporteur provenant du circuit d'utilisation, prérefroidi par injection et vaporisation de fluide frigorigène dans ce liquide.

On peut également restituer une partie du froid accumulé dans l'enceinte de stockage audit circuit d'utilisation au cours d'une phase d'accumulation de froid dans cette enceinte, en faisant circuler du liquide accumulateur de froid et caloporteur prélevé au bas de l'enceinte à travers ce circuit d'utilisation et à travers le piston, tout en dispersant uniformément lesdits cristaux sur la surface supérieure du piston.

Pour renforcer la structure du piston et accroître sa concentration en cristaux, on peut avantageusement procéder à une solidification complémentaire de la masse du piston en répartissant unifor- mèment sur la surface supérieure du piston du fluide frigorigène liquide, par pulvérisation ou arrosage, depuis le haut de l'enceinte de stockage contenant du fluide frigorigène gazeux, de telle manière que ce fluide liquide pénètre dans les couches supérieures de la masse poreuse du piston et y congèle, en se vaporisant, le liquide accumulateur de froid et caloporteur retenu par les agrégats de cristaux constituant cette masse et situés au-dessus dudit niveau libre de ce liquide contenu dans l'enceinte de stockage.

Le dispositif pour la mise en oeuvre du procédé défini ci-dessus, est caractérisé en ce qu'il comporte des moyens pour déposer lesdits agrégats de cristaux directement dans ladite enceinte, au-dessus du niveau libre du liquide qu'elle contient, de manière à créer, au cours de la phase d'accumulation de froid, un piston constituté par un amas homogène, poreux et compact desdits agrégats de cristaux, des moyens pour résorber au moins partiellement au cours de la phase de restitution du froid, ledit piston depuis sa partie supérieure, ces moyens comprenant des organes d'arrosage et de pulvérisation pour répartir uniformément au cours de cette phase et sur la surface supérieure dudit piston, du liquide accumulateur de froid et caloporteur en provenant du circuit d'utilisation réchauffé lors de son passage à travers ce circuit, et des moyens pour prévenir la formation de fissures, d'espaces libres et d'autres défauts d'homogénéité macroscopiques de la structure dudit piston, au cours des phases d'accumulation et/ou de fusion desdits cristaux, ces moyens permettant le libre déplacement vertical en bloc du piston dans ladite enceinte au cours de ces deux phases.

Selon un mode de réalisation particulier, le dispositif comporte une enceinte de cristallisation et une enceinte de stockage séparées, et des moyens d'arrosage pour déposer uniformément depuis le haut de l'enceinte lesdits cristaux sur toute sa section du piston, ces moyens comportant au moins un organe distributeur monté en haut de l'enceinte de stockage et alimenté en liquide accumulateur de froid et caloporteur contenant, sous forme de suspension de consistance fluide, des cristaux de ce liquide congelé, par un conduit débouchant au-dessus du niveau libre du liquide accumulateur de froid et caloporteur contenu dans l'enceinte de stockage.

Selon une autre forme de réalisation, le dispositif peut comporter des conduits agencés pour amener du liquide accumulateur de froid et caloporteur réchauffé, prélevé à la sortie du circuit d'utilisation Ec, vers des moyens d'injection de fluide frigorigène où ce liquide est refroidi par la vaporisation de fluide frigorigène avec lequel il est mis en contact, avant d'être dispersé sur la surface du piston par les moyens d'arrosage et/ou de pulvérisation du liquide.

Selon une autre variante de réalisation du dispositif selon l'invention, les moyens pour disperser uniformément depuis le haut de ladite enceinte lesdits cristaux de liquide accumulateur de froid et caloporteur congelé, peuvent comporter au moins un injecteur disposé dans l'espace surmontant la surface supérieure du piston, cet injecteur comportant des moyens pour engendrer un jet central de fluide frigorigène au moins partiellement à l'état liquide entouré d'un jet coaxial de liquide accumulateur de froid et caloporteur, ces moyens étant agencés pour engendrer une neige mouillée de cristaux de ce liquide congelé.

Selon une forme de réalisation avantageuse du dispositif selon l'invention, les moyens pour disperser uniformément depuis le haut de l'enceinte lesdits cristaux de liquide accumulateur de froid et caloporteur congelé, comportent un mélangeur agencé pour mélanger à ce liquide sous pression du fluide frigorigène sous pression et au moins une rampe de détente pour injecter ce mélange dans ledit espace contenant du fluide frigorigène à l'état gazeux.

Selon une variante particulière de réalisation du dispositif selon l'invention, les moyens pour déposer uniformément depuis le haut lesdits cristaux de liquide accumulateur de froid et caloporteur congelé peuvent comporter des moyens pour engendrer une pluie comportant des particules de fluide frigorigène liquide et des particules de liquide accumulateur de froid et caloporteur et de cristaux de ce liquide, ces moyens étant disposés dans ledit espace surmontant la surface supérieure du piston et comprenant au moins un organe pour pulvériser uniformément dans cet espace, du liquide accumulateur de froid et caloporteur pour former une pluie et/ou un brouillard de gouttelettes fines de ce liquide, et au moins un organe injecteur pour injecter du fluide frigorigène au moins partiellement à l'état liquide dans cette atmosphère.

Les parois latérales intérieures de l'enceinte de stockage sont de préférence revêtues d'une couche d'un matériau antiadhérent aux cristaux de liquide accumulateur de froid et caloporteur .congelé.

Selon une autre forme de réalisation avantageuse, l'organe de distribution connecté au conduit d'amenée de liquide accumulateur de froid et caloporteur refroidi dans l'enceinte de cristallisation ou d'un mélange de ce liquide refroidi avec du liquide réchauffé dans le circuit d'utilisation, est également connecté, par un conduit de dérivation à la conduite de retour, pour permettre d'amener sélectivement audit organe de distribution, soit du liquide accumulateur de froid et caloporteur réchauffé dans le circuit d'utilisation, soit du liquide refroidi dans l'enceinte de cristallisation, soit un mélange de ce liquide refroidi avec du liquide réchauffé dans le circuit d'utilisation Ec, soit une suspension ou un gel de consistance fluide constitué d'un mélange de liquide refroidi et de cristaux de ce liquide à l'état congelé générés dans l'enceinte de cristallisation.

La présente invention sera mieux comprise en référence à la description d'exemples de réalisation et du dessin annexé, dans lequel:
La figure 1 représente une vue schématique d'une première forme de réalisation du dispositif selon l'invention,
La figure 2 représente un vue schématique d'une deuxième forme de réalisation du dispositif selon l'invention,
La figure 3 représente des moyens permettant notamment de générer une neige mouillée faite de cristaux de liquide accumulateur de froid et caloporteur congelé,
La figure 4 représente des moyens pour générer une neige fine de cristaux de liquide accumulateur de froid et caloporteur congelé,
La figure 5 représente d'autres moyens pour générer une neige mouillée de cristaux liquide accumulateur de froid et caloporteur congelé, et
La figure 6 représente une forme de réalisation particulière des enceintes du dispositif selon l'invention.

La figure 1 illustre une première forme de réalisation du dispositif de génération, d'accumulation et de stockage du froid qui comporte essentiellement une enceinte de stockage 10, entourée d'une gaine d'isolation thermique 11 et contenant un liquide congelable 12 accumulateur de froid, par exemple de l'eau, qui sert également de liquide caloporteur dans un circuit d'utilisation Ec (représenté partiellement) comprenant au moins un échangeur de chaleur, et comportant un conduit de sortie 13 de liquide accumulateur de froid et caloporteur et un conduit de retour 14 de ce liquide réchauffé. Ce dispositif comporte par ailleurs une enceinte de cristallisation 15, également entourée d'une gaine d'isolation thermique 16, et contenant le même liquide congelable 12 accumulateur de froid et caloporteur. L'enceinte de cristallisation est destinée à produire une suspension ou un gel de consistance liquide, de cristaux du liquide congelable 12 par injection directe, dans ce liquide, d'un fluide frigorigène injecté au moins partiellement à l'état liquide, par un injecteur 17 relié à un détendeur 18 par l'intermédiaire d'un conduit 19, et disposé sensiblement à la base de l'enceinte de cristallisation 15. D'une manière connue en soi, décrite dans les trois demandes de brevet de la demanderesse déposées simultanément avec la présente demande, le fluid frigorigène est vaporisé à une hauteur h1 en dessus de l'injecteur 17 et à une distance h2 en dessous de la surface libre de la colonne de liquide accumulateur de froid et caloporteur contenu dans l'élément tubulaire 1. La vaporisation du fluide frigorigène crée par effet siphon un courant rapide de liquide accumulateur de froid et caloporteur 12 en circuit fermé dans l'enceinte 15, et génère dans la masse de ce liquide des cristaux microscopique de ce liquide congelé qui, grâce à ce courant rapide, forment avec ce liquide un gel ou une suspension de consistance fluide qui est propulsée comme le montre la flèche A à travers l'embouchure 20 d'un conduit 21, par une pompe 22 et une vanne antiretour 22' dont la sortie est connectée à un conduit de distribution 23 aboutissant au haut de l'enceinte de stockage 10.

Un conduit 24 est raccordé au haut des enceintes de stockage 10 et de cristallisation 15, et équilibre les pressions du fluide frigorigène à l'état gazeux dans ces enceintes. Le frigorigène gazeux récupéré au haut des enceintes 10 et 15 est aspiré dans le sens de la flèche B par un compresseur Cr puis liquéfié dans un condenseur Cd.

L'enceinte de stockage 10 se présente sous la forme d'un cylindre vertical, de section circulaire ou non, fermé aux deux extrémités et dont les parois latérales intérieures sont avantageusement équipées d'une couche d'un matériau antiadhérent aux cristaux, par exemple une laque en matière synthétique à surface lisse, destinée à faciliter le déplacement d'un piston 27 formé par le dépôt et par l'agrégation des cristaux microscopiques en suspension dans le liquide accumulateur de froid et caloporteur 12, engendrés dans l'enceinte de cristallisation 15. Ce piston se compose d'une couche supérieure 28 d'agrégats de cristaux secs ou faiblement imprégnés de liquide 12, disposée au-dessus du niveau libre 29 de ce liquide dans l'enceinte de stockage, et d'un amas 30 poreux, compact d'agrégats de cristaux imprégnés de liquide 12, disposé au-dessous dudit niveau libre 29.

Ce piston est le resultat du dépôt uniforme, s'étendant sur toute la section horizontale de l'enceinte, des cristaux microscopiques contenus dans le mélange homogène de consistance fluide de ces cristaux avec le liquide accumulateur de froid et caloporteur et en suspension dans ce liquide, au moyen de distributeurs 31, par exemple des têtes d'arrosage et/ou de pulvérisation. Etant donné que le piston 27 est une masse poreuse, les cristaux contenus dans cette suspension sont retenus et forment des agrégats rigides directement à la surface supérieure 32 de la masse 28, et le liquide est drainé à travers cette masse 28, jusqu'au niveau libre 29. Pendant la phase d'accumulation, l'enceinte de cristallisation produit le gel ou la suspension de consistance fluide, dont la concentration en cristaux est avantageusement comprise entre 0,1 et 2% et inférieure à 25%, qui est injectée à travers les distributeurs 31 dans l'espace 33, surmontant la surface supérieure du piston 27 sous forme d'une pluie ou d'un brouillard. Comme les cristaux répandus par les distributeurs 31 s'accumulent à la surface supérieure 32 de la masse 28, l'ensemble du piston 27 a tendance à s'enfoncer progressivement en bloc dans le liquide 12 contenu dans l'enceinte de stockage 10. Grâce au revêtement intérieur lisse et aux parois sensiblement veri- cales de l'enceinte de stockage, le piston 27 peut se déplacer librement en bloc vers le bas de l'enceinte dans le sens de la flèche M, pendant la phase d'accumulation de froid, ce déplacement en bloc permettant de maintenir l'intégrité de la structure du piston en évitant notamment la formation de fissures ou d'autres espaces libres dans la masse du piston.

Dans la phase de restitution du froid accumulé dans l'enceinte de stockage, le piston 27 qui se résorbe peu à peu, aura tendance à se déplacer verticalement vers le haut dans le sens de la flèche N. Comme lors de la phase d'accumulation, le déplacement du piston s'effectue en bloc pour éviter la formation de fissures, de cassures etc., grâce à la forme cylindrique des parois de l'enceinte et, le cas échéant, grâce au revêtement antiadhérent de la surface intérieure de ces parois.

Pendant cette phase, la fusion des cristaux peut créer des inhomogénéités dans la zone supérieure du piston. La masse inférieure constitue un véritable filtre retenant les cristaux éventuellement détachés au cours de cette fusion, de sorte que le piston reste constitué dans son ensemble et se déplace en bloc.

Lors de la formation du piston, il est impératif de répartir le gel ou la suspension chargée de cristaux de liquide accumulateur de froid et caloporteur congelé, de manière uniforme pour éviter toute formation de creux, de cavernes susceptibles par la suite de favoriser la formation de passages privilégiés à travers le piston et pour assurer une épaisseur et une hauteur uniformes du piston. Au cours de la phase de restitution, il est également avantageux de répartir uniformément, par exemple sous la forme d'une pluie fine, le liquide réchauffé sur toute la surface supérieure du piston 27 de telle manière que la fusion s'effectue par le haut du piston, de sorte que le liquide réchauffé soit contraint de traverser la masse poreuse du piston 27 avant d'être à nouveau réinjecté dans le circuit d'utilisation Ec.

Selon un mode de réalisation avantageux, le conduit de retour 14 du circuit d'utilisation comprend une première conduit 14a débouchant au haut de l'enceinte de stockage 10 et pourvue d'une série de distributeurs 34, par exemple en forme de têtes d'arrosage et/ou de pulvérisation, conçus pour répartir uniformément le liquide réchauffé en provenant de l'échangeur de chaleur Ec, sur la surface supérieure 32 du piston 27, et une seconde conduite 14b débouchant au bas de l'enceinte de cristallisation 15. La conduite 14a est pourvue d'une vanne 14'a et la conduite 14b est équipée d'une vanne 14'b, qui permettant de dévier indépendamment la totalité du liquide réchauffé sur l'une ou l'autre de ces conduites, ou de séparer le flux de retour sélectivement entre ces deux conduits. Ces vannes, connues en soi, sont soit manuelles, soit à commande électrique ou pneumatique.

Un conduit de dérivation 14"a peut être raccordé au conduit 23 portant l'organe de distribution 31. De ce fait, cet organe de distribution 31 est alimenté sélectivement soit par le mélange de consistance fluide de cristaux et de liquide, soit par le liquide réchauffé en provenant du circuit d'utilisation Ec.

Le conduit de sortie 13 vers le circuit d'utilisation, ménagé au bas de l'enceinte de stockage 10 est connecté à l'entrée d'une pompe 35, dont la sortie se divise, en deux conduites 13a et 13b. La conduite 13a équipée d'une vanne 13'a définit l'entrée proprement dite du circuit d'utilisation. La conduite 13b se divise en deux branches 13c et 13d dont la première 13c, équipée d'une vanne 13'c, débouche au bas de l'enceinte de cristallisation 15, en vue d'y injecter, si nécessaire, du liquide à congeler, et dont la seconde 13d, équipée d'une vanne 13'd et d'une vanne antiretour 13"d, est raccordée au conduit de distribution 23 défini précédemment. Ces différentes conduites permettant de dériver sélecti- vent le liquide refroidi prélevé à la base de l'enceinte de stockage 10 vers le circuit d'utilisation, la zone inférieure de l'enceinte de cristallisation 15 et/ou la zone supérieure de l'enceinte de stockage 10.

Pour éviter l'obturation accidentelle du conduit 13 en fin d'accumulation de froid, l'enceinte de stockage 10 comporte avantageusement une grille 36 ménagée en dessous du piston 27.

Le circuit du fluide frigorigène comprend le conduit 24 mentionné précédemment raccordé au compresseur Cr, lui-même relié au condenseur Cd dont la sortie définie par la flèche C est connectée à un conduit de distribution 37 qui alimente le ou les injecteurs 17 à travers la vanne de détente réglable 18 ainsi qu'une rampe de pulvérisateurs 38 à travers une vanne réglable 39 qui permet, le cas échéant, de régler le débit de frigorigène, d'injecter ou de couper cette alimentation. Cette rampe de pulvérisateurs permet de pulvériser ou d'arroser du fluide frigorigène liquide sur la surface supérieure du piston 27, en vue d'une solidification complémentaire de la masse de cristaux dans la zone supérieure de ce piston.

Un élément tubulaire 1 est monté à l'intérieur de l'enceinte de cristallisation 15 et cet élément est surmonté d'un déflecteur 2. Cet élément tubulaire forme une cheminée centrale qui permet de canaliser le courant ascendant, représenté par la flèche D, de liquide refroidi, chargé de cristaux microscopiques en suspension de ce liquide congelé, ainsi que le courant descendant, représenté par les flèches E. Le courant ascendant D est engendré par effet syphon par la vaporisation du fluide frigorigène dans la zone supérieure de hauteur h2 où se forment des bulles de vapeur de ce fluide. Une faible partie A de ce courant est aspirée par la pompe 22 et la plus grande partie, représentée par les flèches F, est recyclée à l'intérieur de l'élément tubulaire 1. Le déflecteur 2 d'une part, et le fait de disposer l'embouchure 20 dans la zone médiane ou inférieure de l'enceinte de cristallisation 15 permettent d'assurer un degazage maximal du liquide, c'est-à-dire une séparation efficace du fluide frigorigène à l'état vapeur du liquide.

Le fait de mélanger au gel ou à la suspension fluide sortant de la pompe 22 du liquide provenant de la conduite 13d permet, lors des phases d'accumulation, de doser la concentration en cristaux de la suspension injectée par les distributeurs 31 dans la phase d'accumulation.

Le dispositif décrit ci-dessus peut fonctionner selon plusieurs modes distincts:

### 1. Accumulation de froid sans restitution:

Les pompes 35 et 22 sont enclenchées de même que le compresseur Cr.

Les vannes 13'a et 13'd sont fermées ainsi que les vannes 14'a et 14'b. La vanne 13'c est ouverte.

Le liquide prélevé au bas de l'enceinte 10 circule à travers l'enceinte de cristallisation 15.

### 2. Accumulation de froid avec restitution de froid à puissance réduite:

Tous les composants ci-dessus se trouvent dans le même état sauf les vannes 13'a qui est partiellement ouverte et 14'a qui est totalement ouverte.

On continue à déposer des cristaux dont une partie est fondue en vue de la restitution de froid à puissance réduite grâce à l'ouverture partielle de la vanne 13'a.

Une variante consiste à fermer la vanne 14'a et à ouvrir la vanne 14'b. Dans ce cas, le liquide chaud injecté dans l'enceinte de cristallisation 15 réduit la quantité de cristaux engendrés dans cette dernière et déposés sur le piston.

### 3. Restitution de froid sans accumulation de froid:

La pompe 35 est enclenchée, la pompe 22 et le compresseur Cᵣ sont déclenchés.

Les vannes 13'c, 13'd et 14'b sont fermées.

Les vannes 13'a et 14'a sont ouvertes.

Le liquide chaud provenant de l'échangeur de chaleur est répandu par les distributeurs 34.

### 4. Restitution de froid sans accumulation, mais avec production complémentaire du froid:

Les pompes 35 et 22 sont enclenchées de même que le compresseur Cr.

Les vannes 13'c, 13'd et 14'a sont fermées. Les vannes 13'a et 14'b sot ouvertes.

Dans ce cas, l'enceinte 15 sert à refroidir le liquide réchauffé dans l'échangeur de chaleur sans produire des cristaux.

Ce mode de fonctionnement est avantageux car d'une part, la production du froid pendant la phase de restitution se fait avec un rendement thermodynamique plus élevé que durant la phase d'accumulation parce que la vaporisation s'effectue à une température plus élevée, et d'autre part, il permet de réduire le dimensionnement de l'enceinte d'accumulation 10 pour une quantité maximum totale de froid absorbée par le circuit d'utilisation lors d'une phase de restitution. Cette réduction est notable lorsque la puissance de restitution de froid Pr est de l'ordre du double de la puissance de production de froid Pp dans l'enceinte de cristallisation 15.

### 5. Restitution de froid avec production complémentaire de froid et prérefroidissement du liquide:

Tout les composants se trouvent dans le même état que dans le cas 4 sauf la vanne 13'd qui est ouverte.

De ce fait, par mélange du liquide en provenance de la pompe 22 avec le liquide froid prélevé à la base de l'enceinte 10, la température du fluide distibué par les distributeurs 31 se trouve abaissé ce qui, lors des phases de restitution de froid, améliore l'efficacité de refroidissement R(D) du liquide en abaissant la température 02 de ce liquide véhiculé vers l'échangeur de chaleur du circuit d'utilisation de froid.

Les figures 2 et 3 illustrent un moyen autre qu'une enceinte de cristallisation permettant d'engendrer des cristaux de liquide accumulateur de froid et caloporteur congelé et de les repartir uniformément à la surface du piston formé à l'intérieur de l'enceinte de stockage 86 pour y former directement des agrégats rigides. Ces moyens comportent au moins une, mais de préférence plusieurs buses 84 constituées chacune par un corps 70 muni d'une ouverture 71 orientée vers ledit piston et comprenant une chambre 72 en communication avec ladite ouverture. Cette chambre contient un injecteur 73 raccordée par un conduit 74 à un conduit de distribution 75 de fluide frigorigène sous pression. La chambre 72 est par ailleurs raccordée par l'intermédiaire d'un conduit 76 à un conduit de distribution 77 de liquide accumulateur de froid et caloporteur sous pression, ce conduit étant isolé thermiquement par une gaine 78. L'injecteur 73 engendre un jet 79, relativement fin, de fluide frigorigène au moins partiellement à l'état liquide. Ce jet est orienté vers l'ouverture 71 et est entouré d'un jet coaxial 80 de liquide accumulateur de froid et caloporteur. Ce liquide alimente la chambre 72 a une température suffisante pour éviter le givrage de l'injecteur 73. A la sortie de l'ouverture 71, le fluide frigorigène s'évapore et provoque la congélation du liquide accumulateur de froid et caloporteur sous la forme d'une neige mouillée qui s'étale uniformément à la surface supérieure du piston. L'atmosphère surmontant le piston est faite de fluide frigorigène à l'état gazeux, et est recueillie par un conduit d'évacuation approprié, monté à l'extrémité supérieure de l'enceinte de stockage et raccordé par exemple à l'aspiration d'un compresseur Cr.

En référence à la figure 2, en réglant l'ouverture et la fermeture des vannes 81, 82 et 83 respectivement montées sur le circuit du fluide frigorigène et celui du liquide accumulateur de froid et caloporteur, on peut obtenir les modes de fonctionnements suivants:
1. Accumulation de froid par génération de neige sans restitution de froid lorsque la vanne 83 est fermée et les vannes 81 et 82 sont pleinement ouvertes et lorsque le compresseur Cr et la pompe Pc sont enclenchés.
2. Accumulation de froid avec restitution de froid au circuit d'utilisation à puisance réduite lorsque les vannes 81 et 82 sont ouvertes comme précédemment, et la vanne 83 montée sur le conduit 87 partiellement ouverte et lorsque le compresseur Cr et la pompe Pc sont enclenchés.
3. Restitution de froid sans accumulation, sans prérefroidissement du liquide accumulateur de froid et caloporteur et sans production auxiliaire de froid, lorsque les vannes 81 et 82 sont fermées, et lorsque le compresseur Cr est déclenché et la pompe Pc est enclenchée.

Le liquide est chauffé dans le circuit d'utilisation et pulvérié par les buses 84 sous forme d'une pluie de liquide réparti uniformément sur la surface supérieure du piston 85.

### 4. Restitution sans accumulation avec production auxiliaire de froid lorsque la vanne 81 est ouverte, la vanne 82 fermée et la vanne 83 pleinement ouverte, le compresseur Cr et la pompe Pc enclenchés.

Le débit de liquide chaud provenant du circuit d'utilisation est alors suffisamment élevé pour prévenir sa congélation partielle par le fluide frigorigène liquide qu'il vaporise dans les buses 84, tout en se refroidissant, avant d'arroser la surface supérieure du piston 85 par une pluie fine.

### 5. Accumulation de froid sans restitution avec solidification complémentaire du piston, lorsque la vanne 83 est fermée, la vanne 82 est partiellement ouverte et la vanne 81 est ouverte, le compresseur Cr et la pompe Pc étant enclenchés.

Les debits respectifs du fluide frigorigène et du liquide accumulateur de froid et caloporteur sont alors tels qu'un excès de frigorigène liquide sous forme de particules accompagne la neige mouillée produite par les buses 84 et arrose la surface supérieure du piston 85 en même temps que la pluie de neige qui l'arrose.

Ainsi on engendre une solidication supplémentaire des couches supérieures du piston 85 comme indiqué en référence à la description de la figure 1.

6. Restitution de froid sans production complémentaire de froid avec prérefroidissement du liquide accumulateur de froid et caloporteur.

La vanne 81 est fermée et les vannes 82 et 83 sont ouvertes. Le compresseur Cr est déclenché, et la pompe Pc est enclenchée. Du liquid froid transmis par la vanne 82 est mélangé au liquide chaud provenant du circuit d'utilisation Ec, ce qui prérefroidit ce dernier avant sa pulvérisation et son passage à travers le piston 85 et abaisse, comme expliqué précédemment en référence à la fig. 1, la température 02 du liquide envoyé vers l'échangeur de chaleur.

Une variante decette réalisation est représentée par la fig. 4. Un injecteur de fluide frigorigène 90 engendre par la vaporisation de ce fluide au sommet de l'enceinte de stockage 91, au-dessus du piston de cristaux de liquid accumulateur de froid et caloporteur congelé (non représenté), une atmosphère gazeuse froide dans laquelle on injecte du liquide accumulateur de froid et caloporteur amené par un conduit 92 thermiquement isolé par une gaine d'isolation 93 et pulvérisé à travers une série de pulvérisateurs 94. Ces moyens permettent d'engendrer une neige fine, composée d'un mélange de cristaux de ce liquide congelé et de fines gouttelettes de ce liquide et de fluide frigorigène liquide, qui se dépose sur la surface supérieure du piston sur laquelle ces cristaux forment directement lesdits agrégats rigides.

Un autre moyen de génération de neige mouillée est illustrée par la figure 5. Un conduit d'alimentation 100 en liquide accumulateur de froid et caloporteur réchauffé prélevé à la sortie du circuit d'utilisation, est connecté à un distributeur pulvérisateur 101 représenté schématiquement et disposé au haut d'une enceinte d'accumulation (non représentée). Un conduit 102 permet d'injecter du fluide frigorigène au moins partiellement à l'état liquide provenant d'un détendeur 103, dans le conduit 100 pour permettre la pulvérisation d'un mélange liquide accumulateur de froid et caloporteur et fluid frigorigène à l'état liquide par le distributeur-pulvérisateur 101.

Les conduits 100 et 102 peuvent être avantageusement agencés pour que ledit mélange soit produit sous forme d'une émulsion de particules microscopiques de liquide frigorigène dispser- sées dans le liquide accumulateur de froid et caloporteur. La formation de cette émulsion peut être facilitée par l'addition à très faible concentration d'un agent émulsionnant dans ce liquide. Cette émulsion a pour object d'intensifier et de faciliter la vaporisation du fluide frigorigène dans l'espace rempli de frigorigène gazeux et par là d'élever le rendement thermodynamique de l'installation. Pour éviter les risques de givrage des orifices du distributeur-pulvérisateur 101, il peut être avantageux d'injecter un manteau de liquide accumulateur de froid et caloporteur pur entourant coaxialement chacun des jets du mélange injecté et détendu dans l'espace susmentionné, pour les isoler thermiquement des parois des orifices, comme c'est aussi le cas avec les buses 70 décrites en référence à la fig. 4.

Les modes de fonctionnement de ces trois variantes sont les mêmes que ceux de l'installation illustrée par la figure 3.

La figure 6 illustre un mode de réalisation des enceintes d'accumulation illustrées dans toutes les variantes décrites précédemment. Elles sont constituées par au moins une enceinte 110 en maçonnerie ou similaire, par exemple en béton armé, de forme parallélépipédique. Cette enceinte 110 est disposée de préférence en sous-sol ou enterrée et isolée thermiquement sur ses parois extérieures par des panneaux 111. L'étanchéité nécessaire de l'enceinte est réalisée par le revêtement intérieur des parois au moyen d'un matériau synthétique. Les organes de distribution 112, portés par une cloche 113 qui permet également un accès à l'intérieur de l'enceinte, assurent la pulvérisation et/ou l'arrosage uniforme de la surface supérieure du piston 115, comme indiqué précédemment en référence aux figures 1 à 5, par du liquide réchauffé provenant d'un circuit d'utilisation et/ou des mélanges de consistance de ce liquide et de cristaux de ce liquide générés par vaporisation du fluide frigorigène. Ces organes 112 comprennent des tubulaires d'évacuation du fluide frigorigène gazeux dégagé dans l'enceinte d'accumulation 110. Le liquide caloporteur refroidi est prélevé à la base de l'enceinte et dirigé par des conduits 114 vers le circuit d'utilisation. Ce système présente l'avantage d'éviter le transport coûteux et la fabrication sur place d'enceintes métalliques étanches. Grâce à la forme parallélépipédique du piston, on obtient une capacité maximale d'accumulation par unité d'espace utilisé.

## Revendications

1. Procédé d'accumulation et de restitution de froid dans lequel on accumule, lors des phases d'accumulation de froid, dans une enceinte de stockage contenant une masse de liquide accumulateur de froid et caloporteur, un amas d'agrégats de cristaux de ce liquide congelé, ces cristaux étant générés par la vaporisation d'un fluide frigorigène mis en contact direct avec du liquide accumulateur de froid et caloporteur prélevé dans cette enceinte, et dans lequel, lors des phases de restitution de froid, on restitue le froid accumulé dans l'enceinte de stockage à un circuit d'utilisation par fusion desdits cristaux dans l'enceinte, en faisant circuler en circuit fermé un courant dudit liquide, successivement à travers ledit amas et ledit circuit d'utilisation, caractérisé en ce que l'on élabore, lors des phases d'accumulation de froid, un piston rigide constitué par un amas poreux compact desdits agrégats de cristaux, d'épaisseur et de hauteur uniformes et de structure homogène, exempt de cavités, d'espaces libres et d'autres défauts d'homogénéité macroscopiques de sa structure, imprégné de liquide accumulateur de froid et caloporteur, jusqu'à hauteur d'un niveau libre de ladite masse de liquide accumulateur et caloporteur, en déposant lesdits agrégats de cristaux directement dans ladite enceinte sur la surface supérieure dudit amas, en résorbant uniformément ce piston depuis le haut, au cours des phases de restitution de froid, en arrosant uniformément sa surface supérieure avec du liquide accumulateur de froid et caloporteur, prélevé au bas de l'enceinte de stockage et réchauffé au-dessus de sa température de congélation après son passage dans le circuit d'utilisation, et en ce que l'on maintient l'intégrité de la structure de ce piston en laissant ce piston coulisser librement, en bloc, au cours des phases d'accumulation et de restitution de froid, le long des parois verticales de cette enceinte, vers le bas lors des phases d'accumulation de froid et vers le haut lors des phases de restitution de froid.

2. Procédé selon la revendication 1, caractérisé en ce que l'on forme les cristaux de liquide accumulateur et caloporteur dans une enceinte de cristallisation, et en ce que l'on déverse de façon uniforme un mélange de consistance fluide de cristaux et de liquide sur toute la surface supérieure dudit piston.

3. Procédé selon la revendication 1, caractérisé en ce que l'on forme les cristaux de liquide accumulateur et caloporteur en haut de l'enceinte de stockage de telle manière qu'ils se déposent de façon uniforme sur toute la surface supérieure dudit piston.

4. Procédé selon la revendication 2, caractérisé en ce que l'on déverse ledit mélange de cristaux et de liquide en le pulvérisant et en le dispersant uniformément au-dessus de la surface du piston, sous la forme d'une pluie ou d'un brouillard, à travers un espace contenant du fluide frigorigène à l'état gazeux.

5. Procédé selon la revendication 3, caractérisé en ce que l'on forme lesdits cristaux en dispersant uniformément au-dessus de la surface du piston, à travers un espace surmontant ce piston et contenant ledit fluide frigorigène à l'état gazeux une pluie, une neige mouillée et/ou un brouillard de particules de liquide accumulateur de froid et caloporteur dont on effectue la congélation partielle dans ledit espace en vaporisant dans cet espace du fluide frigorigène à l'état liquide injecté et détendu dans cet espace.

6. Procédé selon la revendication 3, caractérisé en ce que l'on forme lesdits cristaux en créant dans ledit espace contenant du fluide frigorigène à l'état gazeux, une pluie et/ou un brouillard de neige mouillée, cette neige étant obtenue par la congélation partielle et la projection dans ledit espace de liquide accumulateur de froid et caloporteur mis en contact direct dans au moins une buse de projection avec du fluide frigorigène au moins partiellement à l'état liquide détendu dans ledit espace.

7. Procédé selon la revendication 3, caractérisé en ce que l'on forme lesdits cristaux en créant dans ledit espace contenant du fluide frigorigène à l'état gazeux, une pluie et/ou un brouillard de neige mouillée, cette neige étant obtenue en détendant un mélange de liquide accumulateur de froid et caloporteur et de fluide frigorigène liquide injecté sous pression dans ledit espace.

8. Procédé selon la revendication 7, caractérisé en ce que l'on forme ledit mélange par une émulsion de liquide frigorigène dispersé dans le liquide accumulateur de froid et caloporteur.

9. Procédé selon la revendication 4, caractérisé en ce que l'on forme lesdits cristaux en créant dans un espace contenant du fluid frigorigène à l'état gazeux, une pluie comportant des particules de fluide frigorigène liquide et des particules de liquide accumulateur de froid et caloporteur et des cristaux de ce liquide, cette pluie étant obtenue en pulvérisant et en détendant du fluide frigorigène au moins partiellement à l'état liquide dans cet espace et en pulvérisant du liquide accumulateur de froid et caloporteur dans ce même espace, uniformément à travers toute la section de l'enceinte.

10. Procédé selon l'une quelconque des revendications 1 à 9, caractérisé en ce que, au cours des phases de restitution de froid, on mélange au liquide accumulateur de froid et caloporteur réchauffé provenant du circuit d'utilisation, du liquide refroidi soutiré au bas de l'enceinte de stockage, et en ce que l'on répartit le mélange de ces liquides de façon uniforme sur la surface supérieure dudit piston.

11. Procédé selon l'une quelconque des revendications 1 à 9, caractérisé en ce que, au cours des phases de restitution de froid, on prérefroidit le liquide accumulateur de froid et caloporteur réchauffé provenant du circuit d'utilisation en y injectant du fluide frigorigène au moins partiellement à l'état liquide et en provoquant une vaporisation au moins partielle de ce fluide dans le liquide, sans entraîner sa congélation, avant de répartir ce liquide uniformément sur la surface supérieure du piston.

12. Procédé selon les revendications 10 et 11, caractérisé en ce que, au cours des phases de restitution de froid, on répartit uniformément sur la surface supérieure du piston un mélange de liquide accumulateur de froid et caloporteur refroidi soutiré au bas de l'enceinte de stockage avec du liquide provenant du circuit d'utilisation, prérefroidi par injection et vaporisation de fluide frigorigène dans ce liquide.

13. Procédé selon la revendication 2, caractérisé en ce qu'il consiste à restituer une partie du froid accumulé dans l'enceinte de stockage audit circuit d'utilisation au cours d'une phase d'accumulation de froid dans cette enceinte, en faisant circuler du liquide accumulateur de froid et caloporteur prélevé au bas de l'enceinte à travers ce circuit d'utilisation et à travers le piston, tout en dispersant uniformément lesdits cristaux sur la surface supérieure du piston.

14. Procédé selon l'une quelconque des revendications 1 à 13, caractérisé en ce que l'on procède à une solidification complémentaire de la masse du piston en répartissant uniformément sur la surface supérieure du piston du fluide frigorigène liquide, par pulvérisation ou arrosage, depuis le haut de l'enceinte de stockage contenant du fluide frigorigène gazeux, de telle manière que ce fluide liquide pénètre dans les couches supérieures de la masse poreuse du piston et y congèle, en se vaporisant, le liquide accumulateur de froid et caloporteur retenu par les agrégats de cristaux constituant cette masse et situés au-dessus dudit niveau libre du liquide contenu dans l'enceinte de stockage.

15. Dispositif pour la mise en oeuvre du procédé selon la revendication 1, comportant une enceinte de stockage (10, 86, 110) contenant un liquide accumulateur de froid et caloporteur, au moins partiellement sous la forme d'un amas d'agrégats de cristaux de ce liquide congelé, ces cristaux étant obtenus par congélation de ce liquide par la vaporisation d'un fluide frigorigène mis en contact direct avec le liquide, et des moyens d'injection (17, 84, 102) pour injecter le fluide frigorigène au moins partiellement à l'état liquide dans le liquide accumulateur de froid et caloporteur, caractérisé en ce qu'il comporte des moyens pour déposer lesdits agrégats de cristaux directement dans ladite enceinte au-dessus du niveau libre du liquide qu'elle contient, de manière à créer au cours de la phase d'accumulation de froid, un piston (27, 85, 115) constitué par un amas homogène, poreux et compact desdits agrégats de cristaux, des moyens pour résorber au moins partiellement, au cours de la phase de restitution de froid, ledit piston depuis sa partie supérieure, ces moyens comprenant des organes d'arrosage et de pulvérisation (34, 84, 94, 101, 112) pour répartir uniformément au cours de cette phase et sur la surface supérieure dudit piston, du liquide en provenace du circuit d'utilisation réchauffé lors de son passage à travers ce circuit, et des moyens pour prévenir la formation de fissures, d'espaces libres et d'autres défauts d'homogénéité macroscopiques de la structure dudit piston, au cours des phases d'accumulation et/ou de fusion desdits cristaux, ces moyens permettant le libre déplacement vertical en bloc du piston dans ladite enceinte, au cours de ces deux phases.

16. Dispositif selon la revendication 15, comportant une enceinte de cristallisation et une enceinte de stockage séparées, caractérisé en ce qu'il comporte des moyens d'arrosage pour déposer uniformément depuis le haut de l'enceinte lesdits cristaux sur toute la section du piston, ces moyens comportant au moins un organe distributeur (31) monté en haut de l'enceinte de stockage (10) et alimenté en liquide accumulateur de froid et caloporteur contenant, sous forme de suspension de consistance fluide, des cristaux de ce liquide congelé, par un conduit (23) débouchant au-dessus du niveau libre (32) du liquide contenu dans l'enceinte de stockage (10).

17. Dispositif selon la revendication 16, caractérisé en ce qu'il comporte des conduits (14b) agencés pour amener du liquide accumulateur de froid et caloporteur réchauffé, prélevé à la sortie du circuit d'utilisation (Ec) vers des moyens d'injection de fluid frigorigène (17) où ce liquide est refroidi par la vaporisation de fluide frigorigène avec lequel il est mis en contact, avant d'être dispersé sur la surface du piston par les moyens d'arrosage et/ou de pulvérisation du liquide (31).

18. Dispositif selon la revendication 15, caractérisé en ce que les moyens pour disperser uniformément depuis le haut de ladite enceinte lesdits cristaux de liquide accumulateur de froid et caloporteur congelé, comportent au moins un injecteur (73) disposé dans l'espace surmontant la surface supérieure du piston, cet injecteur comportant des moyens pour engendrer un jet central (79) de fluide frigorigène au moins partiellement à l'état liquide entouré d'un jet coaxial (80) de liquide accumulateur de froid et caloporteur, ces moyens étant agencés pour engendrer une neige mouillée de cristaux de ce liquide congelé.

19. Dispositif selon la revendication 15, caractérisé en ce que les moyens, pour disperser uniformément depuis le haut de l'enceinte lesdits cristaux de liquide accumulateur de froid et caloporteur congelé, comportent un mélangeur (101) agencé pour mélanger à ce liquide sous pression du fluide frigorigène sous pression et au moins une rampe de détente (103) pour injecter ce mélange dans ledit espace contanant du fluide frigorigène à l'état gazeux.

20. Dispositif selon la revendication 15, caractérisé en ce que les moyens pour déposer uniformément depuis le haut lesdits cristaux de liquide accumulateur de froid et caloporteur congelé, comportent des moyens pour engendrer une pluie comportant des particules de fluide frigorigène liquide et des particules du liquide et de cristaux de ce liquide, ces moyens étant disposés dans ledit espace surmontant la surface supérieure du piston et comprenant au moins un organe (94) pour pulvériser uniformément dans cet espace, du liquide accumulateur de froid et caloporteur pour former une pluie et/ou un brouillard de gouttelletes fines de ce liquide, et au moins un organe injecteur (90) pour injecter de fluide frigorigène au moins partiellement à l'état liquide dans cette atmosphère.

21. Dispositif selon la revendication 15, caractérisé en ce que les parois latérales intérieures de l'enceinte de stockage (10, 80) sont revêtues d'une couche d'un matériau antiadhérent aux cristaux de liquide accumulateur de froid et caloporteur congelé.

22. Dispositif selon la revendication 16, caractérisé en ce que l'organe de distribution (31) connecté au conduit d'amenée (23) de liquide accumulateur de froid et caloporteur refroidi dans l'enceinte de cristallisation (15) ou d'un mélange de ce liquide refroidi avec du liquide réchauffé dans le circuit d'utilisation Ec est également connecté, par un conduit de dérivation (14"a) à la conduite de retour (14a), pour permettre d'amener sélectivement audit organe de distribution (31) soit du liquide accumulateur de froid et caloporteur refroidi dans l'enceinte de cristallisation (15), soit un mélange de ce liquide refroidi avec du liquide réchauffé dans le circuit d'utilisation Ec, soit une suspension ou un gel de consistance fluide constitué d'un mélange de ce liquide accumulateur de froid et caloporteur refroidi et de cristaux de ce liquide à l'état congelé générés dans l'enceinte de cristallisation (15).

## Patentansprüche

1. Verfahren zur Speicherung und Rückgabe von Kälte, bei dem in den Phasen der Kältespeicherung in einem Speicherraum, der eine Masse von kältespeichernder und wärmeabführender Flüssigkeit enthält, ein Haufen von Kristallen aus dieser gefrorenen Flüssigkeit gespeichert werden, wobei diese Kristalle durch die Verdampfung eines kälteerzeugenden Mediums entstehen, das mit kältespeichernder und wärmeabführender Flüssigkeit, die aus diesem Raum entnommen wird, in unmittelbare Berührung gebracht wird, und bei dem in den Phasen der Kälterückgabe die Kälte, die in dem Speicherraum gespeichert ist, durch Schmelzung der besagten Kristalle in dem Speicherraum an einen Verwendungskreislauf zurückgegeben wird, indem in einem geschlossenen Kreislauf eine Menge der besagten Flüssigkeit der Reihe nach durch den besagten Haufen und durch den besagten Verwendungskreislauf strömt, dadurch gekennzeichnet, daß in den Phasen der Kältespeicherung ein starrer Kolben aus einem porösen, kompakten Haufen der besagten Anhäufungen von Kristallen mit einer gleichmäßigen Dicke und Höhe und von homogenem Gefüge, ohne Vertiefungen, freien Räumen und anderen makroskopischen Fehlern im Gefüge, der mit der kältespeichernden und wärmeabführenden Flüssigkeit gesättigt ist, bis zu der Höhe eines freien Pegels der besagten Masse der speichernden und wärmeabführenden Flüssigkeit gebildet wird, daß die besagten Anhäufungen von Kristallen unmittelbar in dem besagten Raum auf der oberen Fläche des besagten Haufens abgelagert werden, daß in den Phasen der Kälterückgabe dieser Kolben von oben her gleichmäßig resorbiert wird, indem seine obere Fläche mit kältespeichernder und wärmeabführender Flüssigkeit, die unten aus dem Speicherraum entnommen und nach ihrer Durchströmung durch den Verwendungskreislauf oberhalb ihrer Gefriertemperatur erwärmt wird, gleichmäßig begossen wird, und daß die Vollständigkeit dieses Kolbens aufrechterhalten wird, indem dieser Kolben in den Phasen der Kältespeicherung und der Kälterückgabe entlang der senkrechten Wandungen dieses Raums, nach unten in den Phasen der Kältespeicherung und nach oben in den Phasen der Kälterückgabe wie ein Block frei gleitet.

2. Verfahren gemäß Anspruch 1, dadurch gekennzeichnet, daß die Kristalle von der speichernden und wärmeabführenden Flüssigkeit in einem Kristallisierungsraum gebildet werden und daß ein Gemisch von dünnflüssiger Konsistenz aus Kristallen und aus Flüssigkeit auf die gesamte obere Fläche des besagten Kolbens gegossen wird.

3. Verfahren gemäß Anspruch 1, dadurch gekennzeichnet, daß die Kristalle von der speichernden und wärmeabführenden Flüssigkeit im oberen Bereich des Speicherraums derart gebildet werden, daß sie sich auf der gesamten oberen Fläche des besagten Kolbens gleichmäßig ablagern.

4. Verfahren gemäß Anspruch 2, dadurch gekennzeichnet, daß das Besagte Gemisch aus Kristallen und aus Flüssigkeit ausgegossen wird, indem es oberhalb der Oberfläche des Kolbens als Sprühregen oder als Nebel durch einen Raum, der ein gasförmiges kälteerzeugendes Medium enthält, zerstäubt und gleichmäßig verteilt wird.

5. Verfahren gemäß Anspruch 3, dadurch gekennzeichnet, daß die besagten Kristalle gebildet werden, indem oberhalb der Oberfläche des Kolbens durch einen Raum über diesem Kolben, der das besagte gasförmige, kälteerzeugende Medium enthält, ein Sprühregen, ein nasser Schnee und/oder ein Nebel von Partikeln aus der kältespeichernden und wärmeabführenden Flüssigkeit gleichmäßig verteilt wird, dessen teilweises Gefrieren in dem besagten Raum erfolgt, indem in diesem Raum kälteerzeugendes Medium im flüssigen Zustand, das im besagten Raum eingespritzt und entspannt wird, verdampft.

6. Verfahren gemäß Anspruch 3, dadurch gekennzeichnet, daß die besagten Kristalle gebildet werden, indem in dem besagten Raum der gasförmiges kälteerzeugendes Medium enthält, ein Sprühregen und/oder ein Nebel aus nassem Schnee erzeugt wird, wobei dieser Schnee durch das teilweise Einfrieren und das Spritzen in den besagten Raum von kältespeichernder und wärmeabführender Flüssigkeit entsteht, die in mindestens einer Spritzdüse mit kälteerzeugendem Medium mindestens teilweise im flüssigen Zustand, das in dem besagten Raum entspannt wird, unmittelbar in Berührung kommt.

7. Verfahren gemäß Anspruch 3, dadurch gekennzeichnet, daß die besagten Kristalle gebildet werden, indem in dem besagten Raum, der gasförmiges kälteerzeugendes Medium enthält, ein Sprühregen und/oder ein Nebel aus nassem Schnee erzeugt wird, wobei dieser Schnee durch das Entspannen eines Gemisches aus kältespeichernder und wärmeabführender Flüssigkeit und aus flüssigem, kälteerzeugendem Medium, das unter Druck in den besagten Raum eingespritzt wird, entsteht.

8. Verfahren gemäß Anspruch 7, dadurch gekennzeichnet, daß das besagte Gemisch durch eine Emulsion von kälteerzeugender Flüssigkeit, die in die kältespeichernde und wärmeabführende Flüssigkeit verteilt wird, gebildet wird.

9. Verfahren gemäß Anspruch 4, dadurch gekennzeichnet, daß die besagten Kristalle gebildet werden, indem in einem Raum, der gasförmiges kälteerzeugendes Medium enthält, ein Sprühregen erzeugt wird, der Partikel aus flüssigem kälterzeugendem Medium und Partikel aus kältespeichernder und wärmeabführender Flüssigkeit und Kristalle aus dieser Flüssigkeit enthält, wobei dieser Sprühregen entsteht, indem kälterzeugendes Medium mindestens teilweise in flüssigem Zustand in diesem Raum zerstäubt und entspannt wird, und indem kältespeichernde und wärmeabführende Flüssigkeit in diesem Raum gleichmäßig durch den gesamten Querschnitt des Raums hindurch zerstäubt wird.

10. Verfahren gemäß einem der Ansprüche 1 bis 9, dadurch gekennzeichnet, daß in den Phasen der Kälterückgabe der erwärmten, kältespeichernden und wärmeabführrenden Flüssigkeit aus dem Verwendungskreislauf gekühlte Flüssigkeit, die unten aus dem Speicherraum abgezogen wird, beigemischt wird und daß das Gemisch aus diesen Flüssigkeiten auf der oberen Fläche des besagten Kolbens gleichmäßig verteilt wird.

11. Verfahren gemäß einem der Ansprüche 1 bis 9, dadurch gekennzeichnet, daß in den Phasen der Kälterückgabe die erwärmte kältespeichernde und wärmeabführende Flüssigkeit aus dem Verwendungskreislauf vorgekült wird, indem kälterzeugendes Medium mindestens teilweise im flüssigen Zustand eingespritzt wird und indem eine mindestens teilweise Verdampfung dieses Mediums in die Flüssigkeit eingeleitet wird, ohne dessen Einfrieren herbeizuführen, bevor diese Flüssigkeit auf der oberen Fläche des besagten Kolbens gleichmäßig verteilt wird.

12. Verfahren gemäß den Ansprüchen 10 und 11, dadurch gekennzeichnet, daß in den Phasen der Kälterückgabe auf der oberen Fläche des Kolbens eine Gemisch gleichmäßig verteilt wird, das aus kältespeichernder und wärmeabführender Flüssigkeit, die unten aus dem Speicherraum abgezogen wird, und aus Flüssigkeit aus dem Verwendungskreislauf, die durch Einspritzen und Verdampfung vom kälteerzeugende Medium in dieser Flüssigkeit vorgekühlt ist, besteht.

13. Verfahren gemäß Anspruch 2, dadurch gekennzeichnet, daß es in die Rückgabe eines Teils der Kälte, die in dem Speicherraum gespeichert ist, während einer Phase der Speicherung von Kälte in diesem Raum an den besagten Verwendungskreislauf besteht, indem kälteerzeugende und wärmeabführende Flüssigkeit, die unten aus dem Raum abgezogen wird, durch diesen Verwendungskreislauf und durch den Kolben strömt, wobei gleichzeitig die besagten Kristalle auf der oberen Fläche des Kolbens gleichmäßig verteilt werden.

14. Verfahren gemäß einem der Ansprüche 1 bis 13, dadurch gekennzeichnet, daß eine ergänzende Erstarrung der Masse des Kolbens vorgenommen wird, indem durch Zerstäuben oder Begießen vom oberen Bereich des Speicherraums her, der gasförmiges, kälteerzeugendes Medium enthält, flüssiges, kälteerzeugendes Medium auf der oberen Fläche des Kolbens derart gleichmäßig verteilt wird, daß dieses flüssige Medium in die oberen Schichten der porösen Masse des Kolbens eindringt und, indem er verdampft, die kältespeichernde und wärmeabführende Flüssigkeit gefriert, die von den Anhäufungen der Kristalle, die diese Masse bilden, und oberhalb des besagten freien Pegels der Flüssigkeit in dem Speicherraum zurückgehalten wird.

15. Anlage für die Anwendung des Verfahrens gemäß Anspruch 1, bestehend aus einem Speicherraum (10, 86, 119), der eine kälteerzeugende und wärmeabführende Flüssigkeit mindestens teilweise in der Gestalt eines Haufens von Anhäufungen von Kristallen dieser gefrorenen Flüssigkeit enthält, wobei diese Kristalle durch Einfrieren dieser Flüssigkeit durch die Verdampfung eines kälteerzeugenden Mediums enstehen, das mit der Flüssigkeit in unmittelbare Beruhrung gebracht wird, und aus Einspritzeinrichtungen (17,84,102) für das Einspritzen des kälteerzeugenden Mediums mindestens teilweise in flüssiger Form in die kältespeichernde und wärmeabführende Flüssigkeit, dadurch gekennzeichnet, daß sie Einrichtungen für die Ablagerung der besagten Anhäufungen von Kristallen unmittelbar in den besagten Raum oberhalb des freien Pegels der Flüssigkeit, die er enthält, um in der Phase der Kältespeicherung einen Kolben (27, 85, 115) aus einem homogenen, porösen und kompakte Haufen der besagten Anhäufungen von Kristallen entstehen zu lassen, Einrichtungen für das mindestens teilweise Resorbieren in der Phase der Kälterückgabe des besagten Kolbens von seinem oberen Teil her, wobei diese Einrichtungen Organe für das Begießen und das Zerstäuben (34, 84, 94, 101, 112) im Hinblick auf eine gleichmäßige Verteilung, während dieser Phase und auf der oberen Fläche des besagten Kolbens, von der Flüssigkeit aus dem Verwendungskreislauf, die bei der Durchströmunng dieses Kreislaufs erwärmt wird, und Einrichtungen für ein Vorbeugen der Bildung von Rissen, freien Räumen und anderen makroskopischen Fehlern in dem Gefüge des besagten Kolbens während der Phasen der Speicherung und/oder der Verschmelzung der besagten Kristalle, wobei diese Einrichtungen die freie, senkrechte Bewegung des Kolbens wie ein Block in dem besagten Raum während dieser beiden Phasen gestattet, enthält.

16. Anlage gemäß Anspruch 15, mit einem getrennten Raum für die Kristallbildung und einem getrennten Raum für die Speicherung, dadurch gekennzeichnet, daß sie Einrichtungen für das Begießen enthält, damit die besagten Kristalle auf dem gesamten Querschnitt des Kolbens vom oberen Bereich des Raums her gleichmäßig abgelagert werden, wobei diese Einrichtungen mindestens ein Verteilorgan (31) enthalten, das im oberen Bereich des Speicherraums (10) angeordnet ist und mit kältespeichernder und wärmeabführender Flüssigkeit, die in Form einer Suspension von dünnflüssiger Konsistenz Kristalle von dieser gefrorenen Flüssigkeit enthält, über eine Leitung (23), die oberhalb des freien Pegels (32) der Flüssigkeit in dem Speicherraum mündet, zugeführt wird.

17. Anlage gemäß Anspruch 16, dadurch gekennzeichnet, daß sie Leitungen (14b) enthält, die für die Zuführung der erwärmten, kältespeichernden und wärmeabführenden Flüssigkeit, die am Auslauf des Verwendungskreislaufes (Ec) entnommen wird, zu den Einrichtungen für das Einspritzen vom kälteerzeugenden Medium (17) eingerichtet sind, wo diese Flüssigkeit durch die Verdampfung des kälteerzeugenden Mediums gekühlt wird, mit dem sie in Berührung gebracht wird, bevor sie von den Einrichtungen für das Begießen und/oder für das Zerstäuben der Flüssigkeit (31) auf der Oberfläche des Kolbens verteilt wird.

18. Anlage gemäß Anspruch 15, dadurch gekennzeichnet, daß die Einrichtungen für die gleichmäßige Verteilung vom oberen Bereich des besagten Raums her die besagten Kristalle der kältespeichernden und wärmeabführenden Flüssigkeit mindestens einen Injektor (73) enthalten, die in dem Raum oberhalb der oberen Fläche des Kolbens angeordnet sind, wobei dieser Injektor Teile für die Erzeugung eines mittleren Strahls (79) vom kälteerzeugenden Medium mindestens teilweise im flüssigen Zustand, der von einem koaxialen Strahl (80) von der kältespeichernden und wärmeabführenden Flüssigkeit umgeben ist, enthält, wobei diese Teile eingerichtet sind, um einen nassen Schnee aus den Kristallen dieser gefrorenen Flüssigkeit zu erzeugen.

19. Anlage gemäß Anspruch 15, dadurch gekennzeichnet, daß die Einrichtungen für die gleichmäßige Verteilung, vom oberen Bereich des Raums her, der besagten Kristalle der kälteerzeugenden und wärmeabführenden Flüssigkeit aus einem Mischer (101), der eingerichtet ist, um mit dieser Flüssigkeit unter Druck kälteerzeugendes Medium unter Druck zu vermischen, und mindestens aus einem Entupannungsrohr (101) für das Einspritzen dieses Gemisches in den besagten Raum, der gasförmiges kälteerzeugendes Medium enthält, bestehen.

20. Anlage gemäß Anspruch 15, dadurch gekennzeichnet, daß die Einrichtungen für das gleichmäßige Ablagern von oben her der besagten Kristalle der gefrorenen, kältespeichernden und wärmeabführenden Flüssigkeit mit Vorrichtungen für die Erzeugung eines Sprühregens versehen sind, der Partikel aus dem flüssigen kälteerzeugenden Medium und Partikel aus der Flüssigkeit und Kristalle von dieser Flüssigkeit enthält, wobei diese Vorrichtungen in dem Raum oberhalb der oberen Fläche des Kolbens angeordnet sind und mindestens ein Organ (94) für das gleichmäßige Zerstäuben in diesem Raum von kälteerzeugender und wärmeabführender Flüssigkeit, um einen Regen und/oder einen Nebel aus feinen Tröpfchen dieser Flüssigkeit zu erzeugen, und mindestens einen Injektor (90) für das Einspritzen von kälteerzeugendem Medium mindestens teilweise in flüssiger Form in diesem Raum aufweist.

21. Anlage gemäß Anspruch 15, dadurch gekennzeichnet, daß die inneren seitlichen Wandungen des Speicherraums (10, 80) mit einer Schicht von einem Mittel versehen sind, an dem die Kristalle der gefrorenen kältespeichernden und wärmeabführendenn Flüssigkeit nicht haften.

22. Anlage gemäß Anspruch 16, dadurch gekennzeichnet, daß das Verteilorgan (31), das mit der Leitung (23) für die Zufuhr von kälteerzeugender und wärmeabführender Flüssigkeit in den Kristallisationsraum (15) oder für die Zufuhr von einem Gemisch dieser gekühlten Flüssigkeit mit Flüssigkeit, die in dem Verwendungskreislauf (Ec) erwärmt wird, verbunden ist, über eine Abzweigleitung, (14"a) mit der Rückleitung (14a) ebenfalls verbunden ist, um dem besagten Verteilorgan (31) entweder die kältespeichernde und wärmeabführende Flüssigkeit, die in dem Kristallisationsraum (15) gekühlt wurde, oder ein Gemisch von dieser gekühlten Flüssigkeit mit der Flüssigkeit, die in dem Verwendungskreislauf (Ec) erwärmt wurde, oder eine Suspension oder ein Gel von flüssiger Konsistenz aus einem Gemisch von dieser kältespeichernden und wärmeabführenden gekühlten Flüssigkeit mit Kristallen dieser Flüssigkeit im gefrorenen Zustand, die in dem Kristallisationsraum (15) erzeugt werden, wahlweise zuführen zu können.

## Claims

1. Method of accumulating and restituting cold, wherein, during cold-accumulation phases, in a storage vessel containing a mass of cold-accumulating and cooling liquid, a cluster of aggregates of crystals of this frozen liquid is accumulated, these crystals being generating by spraying a refrigerant which is directly brought into contact with a cold-accumulating and cooling liquid withdrawn in this vessel, and wherein, during cold-restitution phases, the cold accumulated in the storage vessel is restituted to a utilization circuit by fusion of said crystals in the vessel, by making a stream of said liquid circulate in closed circuit, successively through said cluster and said utilization circuit, characterized in that, during the cold-accumulation phases, a rigid piston formed of a porous compact cluster of said crystal aggregates, of uniform thickness and height and of homogeneous structure, free from cavities, free spaces and other defects of macroscopic homogeneity of its structure, impregnated with cold-accumulating and cooling liquid, up to the height of a free level of said mass of cold-accumulating and cooling liquid, is created by depositing said crystal aggregates directly in said vessel on the upper surface of said cluster, by uniformly resorbing this piston from the top, in the course of the cold-restitution phases, by uniformly spraying its upper surface with cold-accumulating and cooling liquid, withdrawn at the bottom of the storage vessel and reheated above its freezing temperature after its passage in the utilization circuit, and in that the integrity of the structure of said piston is maintained by letting said piston slide freely, as a whole, during the cold-accumulation and cold-restitution phases, along the vertical wall surfaces of this vessel, downwards during the cold-accumulation phases and upwards during the cold-restitution phases.

2. Method according to claim 1, characterized in that the crystals of cold-accumulating and cooling liquid are formed in a crystallization vessel and in that a mixture of crystals and liquid of fluid consistency of is uniformly shed on the entire upper face of said piston.

3. Method according to claim 1, characterized in that the crystals of cold-accumulating and cooling liquid are formed at the top of the storage vessel in such a manner that these crystals be uniformly deposited on the entire upper face of said piston.

4. Method according to claim 2, characterized in that said mixture of crystals and liquid is uniformly shed by spraying and uniformly dispersing on top of the surface of said piston, in the form of a rain or mist, across a space containing gaseous refrigerant.

5. Method according to claim 3, characterized in that said piston is formed by uniformly dispersing on top of the surface of the piston across a space overlying this piston and containing said refrigerant in the gaseous state, a rain, a wet snow and/or a mist of particles of cold-accumulating and cooling liquid whose partial freezing is effected in said space by vaporizing in this space refrigerant in the liquid state injected and expanded in this space.

6. Method according to claim 3, characterized in that the crystals are formed by creating in said space containing gaseous refrigerant, a rain and/ or a mist of wet snow, this snow being obtained by partial freezing and projection into said space of cold-accumulating and cooling liquid bright into direct contact in at least one nozzle for projecting refrigerant at least partially in the liquid state, expanded in said space.

7. Method according to claim 3, characterized in that said crystals are formed by creating in said space containing gaseous refrigerant, a rain and/or a mist of wet snow, this snow being obtained by expanding a mixture of cold-accumulating and cooling liquid and liquid refrigerant injected under pressure into said space.

8. Method according to claim 7, characterized in that said mixture is formed of an emulsion of liquid refrigerant dispersed in the cold-accumulating and cooling liquid.

9. Method according to claim 4, characterized in that said crystals are formed by creating in a space containing gaseous refrigerant, a rain including particles of liquid refrigerant and particles of cold-accumulating and cooling liquid and of crystals of this liquid, this rain being obtained by spraying and expanding a refrigerant at least partially in the liquid state in this space and by spraying cold-accumulating and cooling liquid in this same space, uniformly across the entire section of the vessel.

10. Method according to any one of claims 1 to 9, characterized in that, during the restitution phases, cooled liquid withdrawn from the bottom of the storage vessel is mixed with the reheated cold-accumulating and cooling liquid coming from the utilization circuit, and in that the mixture of these liquids is uniformly distributed on the upper face of said piston.

11. Method according to any one of claims 1 to 9, characterized in that, during the cold-restitution phases, the reheated cold-accumulating and cooling liquid coming from the utilization circuit is precooled by injection therein at least partially liquid refrigerant and by inducing an at least partial vaporization of this fluid in the liquid, without involving freezing thereof, before uniformly distributing this liquid on the upper surface of the piston.

12. Method according to claims 10 and 11, characterized in that, during the cold-restitution phases, a mixture of cooled cold-accumulating and cooling liquid withdrawn at the bottom of the storage vessel with liquid coming from the utilization circuit, precooled by injecting and vaporizing refrigerant in this liquid, is uniformly distributed on the upper surface of the piston.

13. Method according to claim 2, characterized in that it consists in restituting a part of the cold accumulated in the storage vessel to said utilization circuit during a cold-accumulation phase in this vessel, by making cold-accumulating and cooling liquid withdrawn at the bottom of the vessel circulate through this utilization circuit and through this piston, while at the same time uniformly dispersing said crystals on the upper surface of the piston.

14. Method according to any one of claims 1 to 13, characterized in that a complementary solidification of the mass of the piston is effected by uniformly distributing liquid refrigerant on the upper surface of the piston, by spraying or sprinkling, from the top of the storage vessel containing gaseous refrigerant, in such a manner that this liquid refrigerant penetrates into the upper layers of the porous mass of the piston and by being vaporized, freezes therein the cold-accumulating and cooling liquid retained by the crystal aggregates constituting this mass situated said free level of the liquid contained in the storage vessel.

15. Device for implementing the method according to claim 1, comprising a storage vessel (10, 86, 110) containing a cold-accumulating and cooling liquid, at least partially in the form of a cluster of aggregates of crystals of said frozen liquid these crystal being obtained by freezing this liquid by vaporising a refrigerant brought into direct contact with this liquid, and injecting means (17, 84, 102) for injecting refrigerant at least partially in the liquid state into the cold-accumulating and cooling liquid, characterized in that it includes means for depositing said aggregates of crystals directly into said vessel above the free level of the liquid contained into said vessel, in such a manner to create during the cold-accumulation phase, a piston (27, 85, 115) formed of a homogeneous, porous and compact cluster of said crystal aggregates, means for at least partially resorbing said piston from its upper part, during the cold-restitution phase, these means comprising spraying and sprinkling organs (34, 84, 94, 101, 112) for uniformly distributing, during said phase and on the upper surface of said piston, liquid coming from the utilization circuit, reheated during its passage through this circuit, and means for preventing the formation of fissures, free spaces and other defects of macroscopic homogeneity of the structure of said piston, during the phases of accumulation and/or fusion of said crystals, said means enabling free vertical displacement of the piston, as a whole, in said vessel, in the course of these two phases.

16. Device according to claim 15, including separate crystallization and storage vessels, characterized in that it comprises sprinkling means for uniformly depositing said crystals from the top of the vessel over the entire section of the piston, these means comprising at least one distribution element (31) mounted at the top of the storage vessel (10) and supplied with cold-accumulating and cooling liquid in the form of a suspension of fluid consistency of crystals of this frozen liquid, by a conduit (23) opening above the free level (32) of the liquid contained in the storage vessel (10).

17. Device according to claim 16, characterized in that it comprises conduits (14) provided to supply reheated cold-accumulating and cooling liquid, withdrawn at the outlet of the utilization circuit (Ec), to means for injecting refrigerant (17), where said liquid is cooled by the vaporization of the refrigerant with which it is brought into contact, before being dispersed on the surface of the piston by the means for sprinkling and/or spraying the liquid (31).

18. Device according to claim 15, characterized in that the means for uniformly dispersing said crystals of frozen cold-accumulating and cooling liquid from the top of said vessel comprise at least one injector (73) disposed in the space overlying the upper surface of the piston, said injector including means for generating a central jet (79) of refrigerant at least partially in the liquid state surrounded by a coaxial jet (80) of cold-accumulating and cooling liquid, said means being adapted to generate a wet snow of crystal of this frozen liquid.

19. Device according to claim 15, characterized in that the means for uniformly dispersing said crystals of frozen cold-accumulating and cooling liquid from the top of the vessel include a mixture (101) adapted to mix refrigerant under pressure with this liquid under pressure and at least one expansion pipe (103) for injecting this mixture into said space containing refrigerant in the gaseous state.

20. Device according to claim 15, characterized in that the means for uniformly depositing said crystals of frozen cold-accumulating and cooling liquid from the top, include means for generating a rain including particles of liquid refrigerant and particles of said liquid and of crystals of this liquid, said means being disposed in said sapce overlying the upper surface of the piston and comprising at least one element (94) for uniformly spraying cold-accumulating and cooling liquid in said space, to form a rain and/or a mist of fine droplets of said liquid, and at least one injector element (90) for injecting refrigerant at least partially in the liquid state into this atmosphere.

21. Device according to claim 15, characterized in that the inner lateral wall surfaces of the storage vessel (10, 80) are coated with a layer of a material which is antiadherent to the crystals of frozen cold-accumulating and cooling liquid.

22. Device according to claim 16, characterized in that the distributing element (31) connected to a feed conduit (23) for supplying cold-accumulating and cooling liquid cooled in the crystallization vessel (15) or a mixture of this cooled liquid reheated in the utilization circuit Ec is also connected by a by-pass conduit (14"a) to the return conduit (14a) to enable selectively supplying to said distributing element (31) either cold-accumulating and cooling liquid cooled in the crystallization vessel (15), or a mixture of this cooled liquid with liquid reheated in the utilization circuit Ec, or with a suspension or a gel of fluid consistency formed of a mixture of this cooled cold-accumulating and cooling liquid and of crystals of this liquid in the frozen state generated in the crystallization vessel (15).
